# EUROPÄISCHE PATENTANMELDUNG

(11) **EP 4 765 098 A1**
(43) Veröffentlichungstag der Anmeldung: **24.06.2026**
(21) Anmeldenummer: 25223368.9
(22) Anmeldetag: 15.12.2025
(51) Int. Cl.: G10D 3/10, G10D 3/22, B21F 17/00, B65H 81/00, D02G 3/36, D07B 7/14

(54) **WICKELMASCHINE FÜR EINE MUSIKSAITE**

(30) Priorität: 17.12.2024 AT 510012024
(71) Anmelder: Zdenka Infeld Asset Management GmbH, 1050 Wien (AT)
(72) Erfinder: KLANNER, Franz, 1050 Wien (AT); SCHÜTZ, Andreas, 1050 Wien (AT)
(74) Vertreter: Gibler & Poth Patentanwälte KG

(57) **Zusammenfassung**

Wickelmaschine (1) für eine Musiksaite (2) mit zwei drehbaren Spannmittelen (4,5) zum Einspannen eines Saitenkerns (7) und zur Rotation um eine Spannmittel-Drehachse (6), umfassend eine Zuführeinrichtung (11) zum Zuführen für eines ersten Wickelelements (13) in einer ersten Zuführrichtung (15) an den Saitenkern (7) während eines Wickelvorganges, umfassend eine Auslenkeinrichtung (100) zur abschnittsweisen Auslenkung des Saitenkerns (7), wobei die Auslenkeinrichtung (100) zusammen mit der Zuführeinrichtung (11) parallel zu der Spannmittel-Drehachse (6) zwischen den beiden Spannmitteln (4, 5) bewegbar ist, wobei die Zuführeinrichtung (11) und die Auslenkeinrichtung (100) derart ausgebildet sind und zusammenwirken, dass eine Wickelstelle (17) ausgebildet wird, an der das erste Wickelelement (13) um den Saitenkern (7) gewickelt wird, und an der Wickelstelle (17) der Saitenkern (7) an der Auslenkeinrichtung (100) anliegt und die Form der Auslenkung des Saitenkerns (7) im Wesentlichen der Form eines ersten Kontaktteiles (21) der Auslenkeinrichtung (100) entspricht.

## Beschreibung

Die Erfindung betrifft eine Wickelmaschine für eine Musiksaite gemäß dem Patentanspruch 1.

Es gibt Musiksaiten, welche lediglich aus einem einzelnen Draht bestehen. Die meisten Musiksaiten weisen jedoch einen tragenden Saitenkern auf, welcher mit zumindest einem nichttragenden Wickelelement umhüllt ist, welches bei der Herstellung der Musiksaite schraublinienförmig um den Saitenkern gewickelt wird. Dieser Wickelvorgang erfolgt in bzw. an einer entsprechend ausgebildeten Maschine. Diese Maschine weist zwei, einander gegenüber angeordnete Spannmittel auf, an welche die beiden Enden des Saitenkerns befestigt werden, und welche den Saitenkern für den Wickelvorgang um dessen Längsachse drehen. Das Wickelelement wird mit einer Zugkraft gespannt und um den sich drehenden Saitenkern in Form einer Schraublinie gewickelt. Dazu wird dies parallel zur Längsachse des Saitenkerns bewegt bzw. verschoben.

Die US 2021/390929 A1 beschreibt den Walkvorgang nachdem das Wickeln bereits erfolgt ist. Wenngleich die Rollen der Walkvorrichtung die Saite verformen bzw. verbiegen, so wirkt dabei nicht die Zugkraft am Wickelelement, den der Wickelvorgang ist bereits beendet.

Die CN 102 568 447 A beschreibt eine Maschine zur Saitenherstellung. Allerdings befindet bei dieser Maschine die aktuelle Wickelstelle nicht innerhalb einer Führungseinrichtung sondern daneben. Die Wickelstelle ist daher frei. Die dabei entstehende Biegelinie entspricht derjenigen eines beidseitig eingespannten Trägers, auf welchen eine Zugkraft wirkt. Die innere Form, und nicht die Rändern, sondern die innerer Form des seitlichen Elementes 14, haben keinen Einfluss auf die Form der Biegelinie. Aber jedenfalls nimmt der seitlich ausgelenkte Saitenkern nicht die Form an, welche das zuvor passierte Element 14 aufweist.

Die US 4 055 038 A, bei welcher es sich um das US-Schutzrecht zur Deutschen DE 27 36 567 A1 handelt, beschreibt eine Wickelmaschine. Angrenzend an die aktuelle Wickelstelle befindet sich der Zylinder 100, an welchen seitlich auch das Wickelelement geführt wird. Allerdings befindet sich die aktuelle Wickelstelle neben dem Zylindern und nicht innerhalb des Kontaktes mit dem Zylinder. Dies wäre bei der Maschine gemäß der US 4 055 038 A auch nicht möglich.

Die US 635 039 A beschreibt eine Wickelmaschine, bei welcher die aktuelle Wickelstelle frei liegt. Zwar wird der Saitenkern geführt, allerdings noch bevor der Wickelvorgang erfolgt. Die eigentliche Erfindung, welche in der US 635 039 A beschrieben wird, ist die Befestigung der Enden der Saiten an der betreffenden Maschine.

Die US 3 905 544 A beschreibt eine Maschine für einen Wickelvorgang, wobei sich die aktuelle Wickelstelle anliegend an einen Teile 14 und 15 befindet. Die beiden Teile sind jedoch gerade.

Die US 2021/214891 A1 beschreibt zwei Platten, wobei der Wickelvorgang zwischen diesen Platten stattfindet. Zwar folgt der umwickelte Saitenkern normal zur Zugrichtung am Wickelelement der Form der beiden Platten, jedoch wird dieser in der Zugrichtung nur durch die beidseitige Reibung eingeschränkt. Durch die Reibung wird jedoch nur das Maß der Auslenkung verringert, nicht jedoch die Form der selbigen.

Die CN 102 867 642 A beschreibt eine Wickelvorrichtung, bei welcher gleichzeitig mehrere Wickelelemente auf den Saitenkern bzw. eine darunter bereits bestehende Wickellage aufgebracht werden. An beiden Seiten neben der Ausgabevorrichtung für die Wickelelemente befinden sich Führungsvorrichtung, welche Schlitze aufweisen, in welchen die Saite geführt wird. Die ganze Anordnung zielt darauf ab jegliche Auslenkung aufgrund der Zugkraft an den Wickelelementen zu verhindern.

Aufgabe der Erfindung ist es eine Wickelmaschine für eine Musiksaite der eingangs genannten Art anzugeben, mit welcher gezielt der Klang und die Spielbarkeit der Musiksaite, insbesondere über deren Länge, daher deren Klang und Spielbarkeit beim Spielen, insbesondere in unterschiedlichen Lagen, während bzw. durch den Herstellungsvorgang vorgebbar beeinflusst und/oder eingestellt werden kann.

Erfindungsgemäß wird dies durch die Merkmale des Patentanspruches 1 erreicht.

Dadurch kann der Klang und die Spielbarkeit der Musiksaite während bzw. durch den Herstellungsvorgang vorgebbar beeinflusst und/oder eingestellt werden. Dadurch bestehen erweiterte Möglichkeiten den Klang und die Spielbarkeit einer Musiksaite während bzw. aufgrund der Herstellung und unabhängig von den verwendeten Materialien, dem Aufbau und/oder die Dimensionen einzustellen bzw. vorzugeben bzw. anzupassen. Es müssen daher nicht die Materialien, der Aufbau und/oder die Dimensionen verändert werden um den Klang und/oder die Spielbarkeit der Musiksaite zu verändern.

Die Erfindung betrifft weiters ein Verfahren zur Herstellung einer Musiksaite gemäß dem Oberbegriff des Patentanspruches 13.

Die Erfindung hat daher weiters die Aufgabe durch die Art der Herstellung einer Musiksaite gezielt den Klang der Musiksaite vorgebbar zu beeinflussen.

Erfindungsgemäß wird dies durch die Merkmale des Patentanspruches 13 erreicht.

Die Vorteile des Verfahrens entsprechen den Vorteilen des oben genannten Gattungsbegriffs.

Die Unteransprüche betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 einen Aufriss einer schematischen Darstellung einer Wickelmaschine zur Herstellung einer Musiksaite;
Fig. 2 einen Grundriss der Wickelmaschine gemäß Fig. 1;
Fig. 3 eine erste bevorzugte Ausführungsform einer Auslenkeinrichtung zusammen mit einem Saitenkern während des Wickelvorganges in axonometrischer Ansicht;
Fig. 4 die Anordnung gemäß Fig. 3 im Aufriss;
Fig. 5 die Anordnung gemäß Fig. 3 im Grundriss;
Fig. 6 eine zweite bevorzugte Ausführungsform einer Auslenkeinrichtung zusammen mit einem Saitenkern sowie zwei Gegenhaltern während des Wickelvorganges in axonometrischer Ansicht;
Fig. 7 die Anordnung gemäß Fig. 6 im Aufriss;
Fig. 8 die Anordnung gemäß Fig. 6 im Grundriss;
Fig. 9 eine dritte bevorzugte Ausführungsform einer Auslenkeinrichtung zusammen mit einem Saitenkern während des Wickelvorganges in axonometrischer Ansicht;
Fig. 10 die Anordnung gemäß Fig. 9 im Grundriss;
Fig. 11 die Anordnung gemäß Fig. 9 im Seitenriss; und
Fig. 12 die Anordnung gemäß Fig. 9 im Aufriss.

Die Fig. 1 bis 2 zeigen eine Wickelmaschine 1 für eine Musiksaite 2,
umfassend ein erstes drehbares Spannmittel 4 und ein zweites drehbares Spannmittel 5, wobei das erste Spannmittel 4 und das zweite Spannmittel 5 zum Einspannen eines Saitenkerns 7 der Musiksaite 2 und zur Rotation um eine Spannmittel-Drehachse 6 in einer Drehrichtung ausgebildet sind,
umfassend weiters eine Zuführeinrichtung 11 zum Zuführen wenigstens eines ersten Wickelelements 13 in einer ersten Zuführrichtung 15 an den Saitenkern 7 während eines Wickelvorganges,
umfassend weiters eine Auslenkeinrichtung 100 zur vorgebbaren abschnittsweisen Auslenkung des Saitenkerns 7,
wobei die Auslenkeinrichtung 100 zusammen mit der Zuführeinrichtung 11 parallel zu der Spannmittel-Drehachse 6 zwischen dem ersten Spannmittel 4 und dem zweiten Spannmittel 5 bewegbar ist,
wobei die Zuführeinrichtung 11 und die Auslenkeinrichtung 100 derart ausgebildet sind und zusammenwirken, dass zu jedem Zeitpunkt des Wickelvorgangs eine aktuelle Wickelstelle 17 ausgebildet wird, an der das erste Wickelelement 13 beginnt um den Saitenkern 7 gewickelt zu werden, und
an der aktuellen Wickelstelle 17 der Saitenkern 7 - in der ersten Zuführrichtung 15 betrachtet - an der Auslenkeinrichtung 100 anliegt und die Form der Auslenkung des Saitenkerns 7 - in der von der ersten Zuführrichtung 17 und der Spannmittel-Drehachse 6 gebildeten ersten Ebene betrachtet - im Wesentlichen der Form eines ersten Kontaktteiles 21 der Auslenkeinrichtung 100 entspricht.

Dadurch kann der Klang und die Spielbarkeit der Musiksaite 2 während bzw. durch den Herstellungsvorgang vorgebbar beeinflusst und/oder eingestellt werden. Dadurch bestehen erweiterte Möglichkeiten den Klang und die Spielbarkeit einer Musiksaite 2 während bzw. aufgrund der Herstellung und unabhängig von den verwendeten Materialien, dem inneren Aufbau und/oder die Dimensionen einzustellen bzw. vorzugeben bzw. anzupassen. Es müssen daher nicht die Materialien, der innere Aufbau und/oder die Dimensionen verändert werden um den Klang und/oder die Spielbarkeit der Musiksaite 2 zu verändern.

Bei den bekannten Herstellungsarten auf den bislang verwendeten Wickelmaschinen ist die Verformung und/oder die Durchbiegung des Saitenkerns, direkt an der aktuellen Wickelstelle 17, welche auch als Wickelpunkt bezeichnet werden kann, nicht gezielt kontrollierbar bzw. einstellbar. Während des Umwickelns wird der Saitenkern 7 und auch das erste Wickelelement 13 verformt. Diese Verformungen haben größtenteils elastische und, je nach der Größe der Spannkraft des Saitenkerns 7 und der Größe der ersten Zugkraft 15 am ersten Wickelelement 13, auch plastische Anteile. Diese seitliche Auslenkung ist bei den herkömmlichen Herstellungsverfahren und den bekannten Maschinen von der Spannkraft am Saitenkern 7 und der ersten Zugkraft 14 am ersten Wickelelement 13 abhängig. Diese Verformung wird weiters durch den Winkel zwischen dem zulaufenden ersten Wickelelement 13 und der Spannmittel-Drehachse 6 sowie durch die Position der aktuellen Wickelstelle 17 zwischen den beiden Spannmitteln 4, 5 beeinflusst.

Mittels der gegenständlichen Wickelmaschine 1 kann diese Verformung unabhängig von den vorstehend genannten Parametern vorgebbar einstellt werden. Die Verformung und/oder die Durchbiegung des Saitenkerns 7 bzw. der Musiksaite 2 während des Herstellungsprozesses kann bei der erfindungsgemäßen Wickelmaschine 1 vorgebbar einstellt werden ohne die Spannkraft am Saitenkern 7 und/oder die erste Zugkraft 15 am ersten Wickelelement 13 und/oder den Winkel zwischen dem zulaufenden ersten Wickelelement 13 und der Spannmittel-Drehachse 6 zu verändern. Weiters kann dadurch auch die Verformung und/oder die Durchbiegung unabhängig von der Position der aktuellen Wickelstelle 17 zwischen den beiden Spannmitteln 4, 5 vorgebbar beeinflusst werden. Dies ermöglicht Musiksaiten mit vorgegebenem Klang und Spielbarkeit herzustellen.

Dadurch kann die Biegesteifigkeit der fertiggestellten Musiksaite 2 vorgebbar beeinflusst werden. Dadurch kann das Obertonverhalten der schwingenden Musiksaite 2 vorgebbar eingestellt werden.

Dadurch kann am Spinnpunkt bzw. an der aktuellen Wickelstelle 17 die seitliche Auslenkung des Saitenkerns 7 aus der Spannmittel-Drehachse 6 sehr fein eingestellt werden. Dadurch kann diese Auslenkung auch im Wesentlichen verhindert werden. Das Verhindern dieser Auslenkung hat direkten Einfluss auf den Wickelvorgang und die Schwingungseigenschaften der gefertigten Musiksaite 2. Dadurch wird ein besonders präzises Wickeln des ersten Wickelelements 13 ermöglicht, da der Saitenkern 7 der Zugkraft 14 nicht unbestimmt nachgeben kann. Dies hat sich insbesondere als Vorteilhaft erwiesen, wenn die Zugkraft am ersten Wickelelement 13 über die Länge des Saitenkerns 7 verändert wird.

Indem bei der gegenständlichen Wickelmaschine 1 der Saitenkern 7 beim Wickelvorgang nicht bzw. nur wenig gebogen wird, erfolgt auch keine Rückstellvorgang. Dadurch wird das Auftreten unregelmäßiger Spannungen in der wenigstens einen Wickellage vermindert.

Mit der gegenständlichen Wickelmaschine 1 kann genauer gewickelt werden. Dadurch kann gezielt und wiederholbar eine Wickellage gebildet werden, bei welcher sich die aneinander angrenzenden Windungen des ersten Wickelelements 13 zwar berühren jedoch nicht aufeinander bzw. aneinander gepresst sind. Dadurch kann das erste Wickelelement 13 auch mit einem vorgebbaren und sehr genau wiederholbaren Abstand zwischen den einzelnen Windungen hergestellt werden. Dadurch kann die innere Dämpfung der Musiksaite 2 gezielt eingestellt werden. Dadurch kann die innere Dämpfung der Musiksaite 2 in einem vorgebbaren Maße erhöht werden. Dadurch kann das Schwingverhalten der Musiksaite stark beeinflusst werden.

Bei der Tonerzeugung mittels Streichen wird die Musiksaite 2 in eine Sägezahnschwingung versetzt. Der einzelne Sägezahn setzt sich - wie etwa in einer FFT ersichtlich - aus vielen Sinusschwingungen mit unterschiedlichen Frequenzen zusammen, wobei die hochfrequenten Schwingungen, die Spitze des Sägezahnes ausformen. Die Spitzen des Sägezahnes formt unmittelbar den Anteil an Unterschiedlichen hochfrequenten Schwingungen aus. Durch die veränderten Kontakte bzw. Kontaktkräfte zwischen den benachbarten Windungen kann diese Sägezahnspitze nach Bedarf ausgebildet werden. Dadurch können unmittelbar deutlich klarere bzw. eindeutigere hochfrequente harmonische Obertöne erzeugt werden. Das gegenständige Herstellungsverfahren auf der gegenständlichen Wickelmaschine 1 hat daher direkten Einfluss auf das Spiel- wie auch Klangverhalten der Musiksaite 2.

Indem die Auslenkeinrichtung 100 die Musiksaite 2 derart erfasst, dass der Saitenkern 7 bzw. der Saitenkern 7 mit darauf angeordnetem ersten Wickelelement 13 der Auslenkeinrichtung 100 "nur sehr schwer entkommen" kann, kann während des Wickelvorganges ein vorgebbarer Anpressdruck, mit welchem das erste Wickelelement 13 an den Saitenkern 7 gedrückt wird mit einer gewissen Unabhängigkeit von der Zugkraft 14 am ersten Wickelelement 13 eingestellt werden.

Manche Instrumente der Geigenfamilie bilden bei der Anregung in bestimmten Frequenzbereichen einen sog. Wolfton aus. Das Auftreten eines Wolftons bewirkt einen Zusammenbruch der regelmäßigen Schwingung des Grundtones und ruft dabei einen unregelmäßigen, unkontrollierbaren Ton hervor. Im Bereich des Wolftons ist ein Instrument sehr schwierig bis kaum zu spielen. Die Neigung zum Auftreten eines Wolftones ist eine Eigenschaft eines einzelnen Instrumentes und nicht eine Eigenschaft einer bestimmten Art bzw. Gattung von Instrumenten. Daher weisen nicht alle Streichinstrumente einen oder mehrere Wolftöne auf. Wenn ein Instrument, insbesondere eine Violine oder ein Cello, ein sehr ausgeprägtes Wolftonverhalten aufweist, kann dies den monetären Wert des Instrumentes stark vermindern.

Neben dem Verhalten, insbesondere dem Resonanzverhalten, des betroffenen Instruments kann das Auftreten des Wolftones bzw. dessen "Stärke" bzw. "Ausgeprägtheit" durch die Musiksaite 2, welche den Klang mit dem betreffenden Grundton erzeugt, mitbeeinflusst werden.

Mit der gegenständlichen Wickelmaschine 1 kann gezielt eine Musiksaite 2 hergestellt werden, mit welcher - bei einem entsprechend betroffenen Instrument - das Auftreten eines Wolftons ganz verhindert oder zumindest dessen "Ausprägung" erheblich reduziert werden kann.

Es kann bei der Herstellung in der gegenständlichen Wickelmaschine 1 die innere Dämpfung der Musiksaite 2 in einem vorgegebenen Frequenzbereich vorgebbar eingestellt, insbesondere so weit erhöht werden, dass das Instrument in diesem Bereich so weit gedämpft wird, dass kein Wolfton auftritt bzw. dieser nur relativ schwach ausgebildet wird. Dazu ist anzumerken, dass die betreffenden Frequenzbereiche bei einzelnen Arten von Streichinstrumenten jeweils sehr ähnlich sind. So ist dies bei Violinen der Bereich zwischen 450 Hz und 550 Hz, insbesondere der Bereich zwischen h² und c².

Die Fig. 1 und 2 zeigen schematische Darstellungen einer gegenständlichen Wickelmaschine 1 zur Herstellung einer Musiksaite 2. Die Fig. 3 bis 12 zeigen unterschiedliche bevorzugte Ausführungsformen betreffend die Auslenkeinrichtung 100 sowie bevorzugte Ausführungsformen bestimmter Merkmale der Auslenkeinrichtung 100. Die dargestellten Proportionen müssen nicht den vorgesehenen realen Proportionen entsprechen. Zum besseren Verständnis können einzelne Teile in stark vergrößerter Ansicht bzw. deutlich überzeichneten Proportionen dargestellt sein.

Die gegenständliche Wickelmaschine 1 ist zum Umwickeln eines Saitenkerns 7 bei der Herstellung von Musiksaiten 2 vorgesehen und entsprechend ausgebildet. Eine bestimmte Musiksaite 2 ist für den Einsatz an einer bestimmten Art von Musikinstrument vorgesehen. Die gegenständliche Wickelmaschine 1 ist insbesondere zur Herstellung von Musiksaiten 2 für Zupfinstrumente oder Streichinstrumente vorgesehen. Vorzugsweise ist die Wickelmaschine 1 nicht zur Herstellung von Musiksaiten 2 von Instrumenten vorgesehen, welche für jeden Ton eine eigene Musiksaite 2 aufweisen und diese nicht vom Musiker abgegriffen wird, daher mit dessen Finger gegen eine Griffbett gedrückt wird, um unterschiedliche Tonhöhen zu erzeugen. Dies ist insbesondere das Klavier, das Cembalo, die Zither, die Harfe und ähnliche Instrumente. Musiksaiten 2 für derartige Instrumente weisen konstruktiv erhebliche Unterschiede zu Musiksaiten 2 für Zupfinstrumente oder Streichinstrumente auf. Weiters weisen diese auch erheblich unterschiedliche Anforderungen auf, da die jeweiligen Instrumente und die Anregung gänzlich anders sind. Aufgrund dieser Unterschiede der Musiksaite 2 unterscheiden sich auch die Herstellungsverfahren und folglich auch die Maschinen zu deren Herstellung von denjenigen Maschinen, die für die Herstellung von Musiksaiten 2 für Zupfinstrumente oder Streichinstrumente ausgebildet sind.

Die Wickelmaschine 1 weist ein Maschinenbett 8 auf. Die Wickelmaschine 1 ähnelt von deren grundsätzlichen Aufbau einer Drehbank, weist jedoch einige deutliche Unterschiede zu einer solchen auf. Neben dem Maschinenbett 8 weist die Wickelmaschine 1 eine gerade Führungsbahn 9 auf, auf welcher ein Schlitten 10 längsverschiebbar angeordnet ist. Parallel zur Führungsbahn 9 weist die Wickelmaschine 1 bevorzugt wenigstens eine Spannmittelführungsbahn 32 auf.

Die Wickelmaschine 1 weist zwei drehbare Spannmittel 4, 5 auf, welche einander gegenüber in bzw. an der Wickelmaschine 1 angeordnet sind. Das erste Spannmittel 4 und das zweite Spannmittel 5 weisen eine gemeinsame Spannmittel-Drehachse 6 auf. Sowohl die Führungsbahn 9 als auch die Spannmittelführungsbahn 32 sind parallel zur Spannmittel-Drehachse 6 angeordnet.

Das erste Spannmittel 4 und das zweite Spannmittel 5 sind zum Befestigen bzw. Einspannen eines Saitenkerns 7 der Musiksaite 2 vorgesehen und entsprechend ausgebildet. In einer einfachen Ausbildung sind das erste und das zweite Spannmittel 4, 5 als Haken ausgebildet.

Das erste Spannmittel 4 und/oder das zweite Spannmittel 5 sind zum vorgebbaren Spannen des Saitenkerns 7 vorgesehen. Zumindest eines der beiden Spannmittel 4, 5, ist auf einem eigenständigen Spannmittelschlitten 33 angeordnet, welcher längsverschiebbar auf einer - parallel zur Spannmittel-Drehachse 6 angeordneten - Spannmittelführungsbahn 32 angeordnet bzw. gelagert ist. Der Spannmittelschlitten 33 kann auch eine Arretierungsvorrichtung aufweisen, um dessen Position auf der Spannmittelführungsbahn 32 festzuhalten. Das erste Spannmittel 4 ist bevorzugt feststehend mit dem Maschinenbett 8 verbunden.

Die Wickelmaschine 1 weist zumindest einen Antriebsmotor auf, welcher die beiden Spannmittel 4, 5 antreibt und vorzugsweise mit diesen über ein Getriebe verbunden ist. Insbesondere weist die Wickelmaschine 1 zwei, vorzugsweise drehwinkelkontrollierte, Antriebsmotoren auf, wobei jeweils einer der Motore ein Spannmittel 4, 5 antreibt. Die beiden Spannmittel 4, 5 werden derart angetrieben, dass diese einen eingespannten Saitenkern 7 in eine Rotation um dessen Längserstreckung versetzen. Sofern auf dem Saitenkern 7 bereits eine erste Wickellage umfassend das erste Wickelelement 13 angeordnet ist und noch eine weitere Wickellage um die erste Wickellage bzw. auf der ersten Wickellage angeordnet werden soll, dann wird selbstverständlich der Verbund aus Saitenkern 7 und darauf angeordnetem ersten Wickelelement 13 in eine Rotation um deren Längserstreckung versetzen. Der Saitenkern 7 bzw. ein Zwischenprodukt bei der Herstellung der Musiksaite 2 werden bei der Rotation insbesondere nicht in sich verdreht bzw. verdrillt.

Bei der Herstellung der Musiksaite 2 wird der rotierende Saitenkern 7 mit wenigstens einem ersten Wickelelement 13 schraublinienförmig umwickelt bzw. eingehüllt. Zur vorgebbaren Abgabe des ersten Wickelelements 13 während des Wickelvorganges, weist die Wickelmaschine 1 eine Zuführeinrichtung 11 auf, welche auf dem Schlitten 10 angeordnet ist. Bevorzugt ist das erste Wickelelement 13 auf einer Spule 34 angeordnet, welche mit der Zuführeinrichtung 11 bzw. dem Schlitten 10 verbunden ist, und wird - während der Herstellung - dieser Spule 34 entnommen bzw. von der Spule 34 abgewickelt.

Die Zuführeinrichtung 11 weist einen Ablaufteil 12 auf, an welchem - zur vorgebbaren bzw. kontrollierten Abgabe - das erste Wickelelement 13 anliegt und darüber abgezogen wird. Das Ablaufteil 12 ist die letzte Stelle bzw. der letzte Punkt an dem das erste Wickelelement 13 - bei deren Zulauf zum Saitenkern 7 - die Zuführeinrichtung 11 berührt. Das Ablaufteil 12 ist bevorzugt eine drehbar gelagerte Rolle. In den Fig. 1 und 2 ist eine solche Rolle beispielhaft dargestellt. Dabei kann diese auch in anderen Stellungen, insbesondere anderen Winkel zur Spanmittel-Drehachse 6 angeordnet sein.

Beim Beginn der Herstellung der Musiksaite 2 wird ein Ende des ersten Wickelelements 13 mit einem Saitenkern 7 verbunden. Dies erfolgt bevorzugt nahe dem ersten Spannmittel 4. Danach wird das, nun an dem Saitenkern 7 befestigte erste Wickelement 13 mit einer vorgebbaren Zugkraft 14 gespannt und der Saitenkern 7 in Rotation versetzt. Durch die Rotation wird das erste Wickelelement 13 von deren Quelle entfernt, daher vorzugsweise von der Spule 34 abgerollt. Die vorgebbare Zugkraft 14 kann etwa durch einen Widerstand bzw. eine Bremse an der Spule 34 erreicht und/oder eingestellt werden, sodass das erste Wickelelement 13 mit einer gewissen Kraft, daher der Zugkraft 14, von der Spule 34 abgewickelt wird. Je höher der Widerstand desto größer die Zugkraft 14.

In Kombination der Rotation des Saitenkerns 7 und der Fortbewegung der Ablaufvorrichtung 11 im Wesentlichen parallel zur Spannmittel-Drehachse 6 wird der Saitenkern 7 mit dem ersten Wickelelement 13 während des Wickelvorgangs schraublinienförmig bzw. helixförmig umwickelt. Der Kontaktpunkt an welchem das erste Wickelelement 13 den Saitenkern 7 berührt und beginnt um diesen gewickelt zu werden und folglich der Punkt, an welchem die Zugkraft 14 auf den Saitenkern 7 einwirkt, wird als Wickelstelle 17 bzw. aktuelle Wickelstelle 17 bezeichnet.

Aufgrund des, nunmehr an dem Saitenkern 7 seitlich ziehenden ersten Wickelelements 13 würde der Saitenkern 7 ausgelenkt bzw. verbogen bzw. verformt werden, wie dies aus der klassischen Mechanik vom Träger auf zwei Auflagepunkten bekannt ist.

Die Auslenkeinrichtung 100 wird während des Wickelvorganges zusammen mit der Zuführeinrichtung 11 parallel zu der Spannmittel-Drehachse 6 bewegt. Die Zuführeinrichtung 11 und die Auslenkeinrichtung 100 sind derart ausgebildet und zueinander angeordnet, dass sich die Wickelstelle 17 in der Auslenkeinrichtung 100 befindet. Seitliche Auslenkungen des Saitenkerns 7 während des Wickelvorganges aufgrund der Zugkraft 14 werden nunmehr durch die Auslenkeinrichtung 100 begrenzt. Die Auslenkeinrichtung 100 stellt daher an der aktuelle Wickelstelle 17 ein Auflager für den Saitenkern 7 dar.

Die Wickelmaschine 1 weist eine Auslenkeinrichtung 100 auf, welche dazu vorgesehen und entsprechend ausgebildet ist, einen Abschnitt bzw. einen Längenteil bzw. einen Bereich in Längsrichtung des Saitenkerns 7, insbesondere aus der Spannmittel-Drehachse 6, auszulenken.

Die Zuführeinrichtung 11 und die Auslenkeinrichtung 100 sind derart ausgebildet und wirken entsprechend zusammen, dass zu jedem Zeitpunkt des Wickelvorgangs eine aktuelle Wickelstelle 17 ausgebildet wird, an der das erste Wickelelement 13 beginnt um den Saitenkern 7 gewickelt zu werden. Die aktuelle Wickelstelle 17 befindet sich daher bei der Fertigung der Musiksaite 2 an bzw. innerhalb der Auslenkeinrichtung 100. Dabei liegt ein Längenabschnitt des Saitenkerns, in welchem sich - während des Wickelvorganges - die aktuelle Wickelstelle 17 befindet, an dem Kontaktteil 21 bzw. innerhalb des Kontaktteils 21 der Auslenkeinrichtung 100 an. Die aktuelle Wickelstelle 17 befindet sich vorzugsweise im Wesentlichen in der - in Längsrichtung betrachtet - Mitte der Kontaktfläche des Kontaktteiles 21.

Bei diesem Körperkontakt mit dem Kontaktteil 21 wird der betreffende Teil des Saitenkerns 7 in einer Form ausgelenkt, welche im Wesentlichen der Form eines ersten Kontaktteiles 21 der Auslenkeinrichtung 100 entspricht. Diese Auslenkungen bzw. partielle Formgebung erfolgt in einer ersten Ebene, welche von der Spannmittel-Drehachse 6 sowie der ersten Zuführrichtung 17 aufgespannt wird, und ist insbesondere so zu verstehen, dass ein Teil des Saitenkerns 7 nicht mehr innerhalb Spannmittel-Drehachse 6 liegt. Dieser Teil wird gezielt aus dieser Achse genommen und dieser Achse nachfolgend wieder zugeführt. Dies ist insbesondere auch so zu verstehen, dass der Saitenkern 7 aufgrund der ersten Zugkraft 14 und/oder der Position der Auslenkeinrichtung 100 zwar bereits aus der Spannmittel-Drehachse 6 herausgezogen sein kann, durch die Auslenkeinrichtung 100 jedoch nicht mehr der Biegelinie, wie diese aus der Mechanik bei einem Träger auf zwei Stützen bekannt ist, folgt. Ohne die Auslenkeinrichtung 100 hätte der Seitenkern 7 in dem Bereich um die aktuelle Wickelstelle 17 herum einen anderen Verlauf. Jedoch wird dieser durch die Auslenkeinrichtung 100 aus dem ansonsten auftretenden Verlauf herausgenommen, entlang der Form des Kontaktteiles 21 geführt bzw. in diese Form gebracht, und danach wieder in diesen Verlauf eingeführt.

Hinsichtlich der Formgebung und Umsetzung der Auslenkeinrichtung 100 haben sich einige, teils unterschiedliche Ausführungen als vorteilhaft zum Erzielen unterschiedlicher Klangeigenschaften und/oder Spieleigenschaften von Musiksaiten 2 erwiesen.

Das erste Kontaktteil 21 bzw. die entsprechende Kontaktfläche des ersten Kontaktteiles 21 weist eine Form bzw. einem Verlauf auf, welcher entweder konvex oder konkav ist. Das erste Kontaktteil 21 bzw. die entsprechende Kontaktfläche des Kontaktteiles 21 weist nicht eine gerade bzw. ebene Form auf. Sowohl der konkave als auch der konvexe Verlauf haben eigenständige und unterschiedliche Wirkungen auf die hergestellte Musiksaite 2. Dabei haben sich je nach der Art der Musiksaite 2, deren Länge, des Werkstoffes des Saitenkerns 7, des Aufbaus des Saitenkerns 7, der Werkstoffe, Anzahl und Formen der Wickelelemente 13 entweder die konvexe oder die konkave Form als besonders vorteilhaft erwiesen.

Die erste bevorzugte Ausführungsform, welche beispielhaft in den Fig. 3 bis 6 dargestellt ist, weist einen konkaven Verlauf auf. Die zweite bevorzugte Ausführungsform, welche beispielhaft in den Fig. 7 bis 8 dargestellt ist, weist einen konvexen Verlauf auf. Selbiges gilt für die dritte bevorzugte Ausführungsform, welche beispielhaft in den Fig. 9 bis 12 dargestellt ist.

Das erste Kontaktteil 21 kann starr befestigter sein, wobei vorzugsweise eine gewisse Kippbarkeit über einen eingeschränkten Winkelbereich möglich sein kann. Die Kontaktflächen des ersten Kontaktteiles 21 dreht sich jedoch nicht mit, wenn die Auslenkeinrichtung 100 entlang des Saitenkerns fortbewegt wird. Stattdessen gibt es Kontakt und Gleitreibung. Dies hat unmittelbar Auswirkungen auf die hergestellte Musiksaite 2, welche sich bei der Herstellung bestimmter Arten von Musiksaiten 2 als Vorteilhaft erwiesen haben. Die erste und die zweite bevorzugte Ausführungsform weisen entsprechend starre Kontaktteile 21 auf.

Bei starren ersten Kontaktteilen 21 ist vorzugsweise vorgesehen, wenn die Ränder der konkaven oder konvexen Flächen abgerundet ausgebildet sind, wie in den Fig. 3, 6, 7 und 8 dargestellt.

Alternativ zur starren Befestigung des ersten Kontaktteiles 21 ist vorzugsweise vorgesehen, dass der ersten Kontaktteil 21 ein drehbar gelagerter Zylinder ist. Dies ist bei der dritten bevorzugten Ausführungsform gemäß den Fig. 9 bis 12 dargestellt. Dabei dreht sich der ersten Kontaktteil 21 bei der Fortbewegung der Auslenkeinrichtung 100 entlang des Saitenkerns 7 mit. Es besteht Haftreibung und der Auslenkeinrichtung 100 wird nicht über den Saitenkern 7 bzw. der bereits auf diesem angeordneten, jedoch in den Figuren nicht dargestellten, ersten Wickelelement 13 gezogen. Es wird kein Schleifvorgang verursacht. Dies hat unmittelbar Auswirkungen auf die gefertigte Musiksaite 2, und hat sich bei Herstellung bestimmter Arten von Musiksaiten 2 als Vorteilhaft erwiesen.

Der Saitenkern 7 soll während des Wickelvorganges an der Kontaktfläche des ersten Kontaktteiles 21 anliegen.

Bevorzugt ist vorgesehen, dass die Auslenkeinreichung 100 gegenüber der Zuführeinrichtung 11 und der Spannmittel-Drehachse 6 derart angeordnet ist, dass der Saitenkern 7 während des Wickelvorganges durch die erste Zugkraft 14 zu dem ersten Kontaktteil 21 bzw. dessen Kontaktfläche hingezogen wird. Dies ist bei der ersten und zweiten bevorzugten Ausführungsform vorgesehen. Eine derartige Anordnung weist Vorteile bei deren Umsetzung auf, sowie eine grundlegend hohe Stabilität der Position des Saitenkerns 7 an der Auslenkeinreichung 100. Der Saitenkern 7 wird durch die erste Zugkraft 14 auf die relevante Kontaktfläche gedrückt, ähnlich einem Körper, welcher durch die Schwerkraft auf die Erde gedrückt wird. Auch dieser Körper weist eine hohe Sicherheit auf, nicht von der Standfläche "wegzufliegen".

Um die Stabilität der Position des Saitenkerns 7 noch weiter zu unterstützen bzw. zu verbessern, ist vorzugsweise vorgesehen, dass die Auslenkeinreichung 100 entsprechend ausgebildet ist, und insbesondere wenigstens ein erstes Begrenzungselement 104 aufweist. Ein solches erstes sowie ein bevorzugtes zweites Begrenzungselement 104, 105 sind bei den ersten beiden bevorzugten Ausführungsformen in den Fig. 3 bis 8 dargestellt. Die beiden bevorzugt vorgesehenen zweit Begrenzungselemente 104, 105 sind an einem oberen Bereich des starren Kontaktteiles 21 angeordnet, und befinden sich beidseitig neben dem Durchgang für das erste Wickelelement 13, durch welchen Durchgang dieses zur aktuellen Wickelstelle 17 geführt wird. Die beiden Begrenzungselemente 104, 105 begrenzen daher den Zugang des ersten Wickelelements zur aktuellen Wickelstelle 17. Damit wird sowohl die Position des Saitenkerns 7 als auch die Position der aktuellen Wickelstelle 17 abgesichert.

Die Begrenzungselemente 104, 105 sind gegenständlich als Zylinder dargestellt, können jedoch auch anders bzw. unterschiedlich ausgeführt sein. Diese können sowohl drehbar als auch starr befestigt sein.

Die Länge des Saitenkerns 7, welche während des Wickelvorganges an dem Kontaktteil 21 anliegt, hat Einfluss auf die Wirkung der Auslenkeinreichung 100 auf die hergestellte Musiksaite 2. Durch eine erste Kontaktlänge am Kontaktteil 21 kann eine Musiksaite 2 hergestellt werden, welche anders klingt als eine, ansonsten baugleich Musiksaite 2, welche mittels einer zweiten Kontaktlänge hergestellt wurde. Zum Erreichen einer vorgebbare Kontaktlänge des Saitenkerns 7 an dem ersten Kontaktteil 21, weist die Auslenkeinreichung 100 insbesondere einen ersten Gegenhalter 101 und einen zweiten Gegenhalter 102 auf, welche - in Längsrichtung betrachtet - beidseitig neben der aktuellen Wickelstelle 17 angeordnet sind. Diese pressen die, seitlich der aktuellen Wickelstelle 17 gelegenen Teile des Saitenkern 7 gezielt gegen den ersten Kontaktteil 21. Die unmittelbar an dem ersten Kontaktteil 21 anliegende Länge des Saitenkerns 7 kann damit in vorgebbarem Maße gesteuert, insbesondere erhöht, werden.

Die anliegende Länge des Saitenkerns 7 beträgt vorzugsweise zwischen 1 % und 14% der Mensur der herzustellenden Musiksaite 2. Beispielsweise kann diese Länge bei einer Mensur von 1100mm im Wesentlichen 11 mm, also ca. 1 %, betragen. Bei einer Mensur von 215 mm kann diese im Wesentlichen 30 mm, also ca. 14%, betragen.

Alternativ zur vorstehenden Ausführung betreffen die Position der Zuführeinrichtung 11, der Auslenkeinreichung 100 und der Ausrichtung der ersten Zugkraft 14, ist vorzugsweise vorgesehen, dass die Auslenkeinreichung 100 gegenüber der Zuführeinrichtung 11 und der Spannmittel-Drehachse 6 derart angeordnet ist, dass der Saitenkern 7 während des Wickelvorganges durch die erste Zugkraft 14 von dem ersten Kontaktteil 21 weggezogen wird. Dies ist bei einer konvexen Form der Kontaktfläche des ersten Kontaktteilens 21 vorgesehen. Dadurch kann ein Kontaktkraftverlauf über die Kontaktlänge geschaffen werden, welcher sich von dem entsprechenden Verlauf gemäß der vorstehend beschriebenen alternativen Lösung unterscheidet. Dies hat Auswirkungen auf die gefertigten Musiksaiten 2, und kann vorteilhaft zum Erreichen bestimmter angestrebter Klang- und/oder Spielbarkeitseigenschaften herangezogen werden.

Die Zugkraft 14 weist dabei einen Maximalwert bzw. eine oberste Größe auf, bei welcher weiterhin der Längenabschnitt des Saitenkerns 7 an der Kontaktfläche des ersten Kontaktteiles 21 anliegt und dessen Form einnimmt bzw. aufweist. Bei dieser bevorzugten Ausführungsform wird der Saitenkern 7 daher durch die Zugkraft 14 nicht vom ersten Kontaktteil 21 weggezogen, dieser nicht mehr anliegt. Es wird lediglich die Anpresskraft reduziert. Es besteht aber weiterhin eine resultierende Kraft, welche den Saitenkern 7 auf die Kontaktfläche des ersten Kontaktteiles 21 drückt.

Ab einer gewissen Größe der Zugkraft 14, wird der Saitenkern 7 von dem Kontaktteil 21 weggezogen bzw. gehoben. Dies kann dazu führen, dass der Saitenkern 7 kaum an dem Kontaktteil 21 anliegt bzw. nicht mehr dessen Form folgt. Dies kann soweit gehen, dass der Saitenkern 7 vielleicht noch in Kontakt mit dem Kontaktteil 21 steht, dies jedoch dem Verlauf einer punktuellen Aufhängung entspricht. Die Form der Auslenkung des betreffenden Längenabschnitts des Saitenkerns 7 - in der ersten Ebene betrachtet - entspricht dann nicht mehr im Wesentlichen der Form des ersten Kontaktteiles 21.

Damit der Saitenkern 7 deutlicher bzw. über einen weiteren Bereich der Form des Kontaktteiles 21 folgt, ist in Weiterbildung dieser Ausführungsform insbesondere vorgesehen, dass die Auslenkeinreichung 100 - zum Erreichen einer vorgebbare Kontaktlänge des Saitenkerns 7 an dem ersten Kontaktteil 21 während des Wickelvorganges - einen ersten Gegenhalter 101 und einen zweiten Gegenhalter 102 aufweist, welche - in Längsrichtung des Saitenkerns 7 - beidseitig neben der aktuellen Wickelstelle 17 angeordnet sind.

Bei der dritten bevorzugten Ausführungsform, bei welcher der Kontaktteil 21 als drehbarer Zylinder ausgebildet ist, und welche beispielhaft in den Fig. 9 bis 12 gezeigt ist, sind der erste und zweite Gegenhalter 101, 102 ebenfalls jeweils als drehbarer Zylinder ausgebildet.

Die Gegenhalter 101, 102 können gegenüber dem Kontaktteil 21 in feststehenden Positionen angeordnet sind. Bevorzugt ist jedoch vorgesehen, dass der erste Gegenhalter 101 und der zweite Gegenhalter 102 zum Einstellen derer Positionen gegenüber der aktuellen Wickelstelle 17 ausgebildet und/oder gelagert sind. Insbesondere sind diese - parallel zur Spanmittel-Drehachse 6 - verschiebbar. Zusätzlich oder alternativ dazu, ist weiters bevorzugt vorgesehen, dass diese kippbar bzw. schwenkbar sind. Dazu können die Gegenhalter 101, 102 etwa mit einem entsprechenden Lager an der ersten Zuführeinrichtung 11 befestigt sind.

Weiters können die Gegenhalter 101, 102 vorzugsweise hinsichtlich deren Position in einer Geraden normal auf die Spanmittel-Drehachse 6 bewegbar sein.

Durch die Kombination der beiden vorstehend genannten Möglichkeiten der Änderung der Lagen bzw. Stellungen der Gegenhalter 101, 102 ist ein Positionswechsel in zwei Dimensionen möglich.

Insbesondere bei der Ausbildung des Kontaktteiles 21 als Zylinder, hat es sich als vorteilhaft erwiesen, wenn der erste Kontaktteil 21 eine Führungsnut 103 aufweist. Dies kann auch bei einer Ausbildung des Kontaktteiles 21 als starrer Körper vorgesehen sein. Sollte die Auslenkvorrichtung 100 Gegenhalter 102, 103 aufweist, ist bevorzugt vorgesehen, dass auch diese entsprechende Führungsnuten 103 aufweisen. Dies ist beispielsweise bei der dritten bevorzugten Ausführungsform gemäß den Fig. 9 bis 13 der Fall.

Die Auslenkeinrichtung 100 wird zusammen mit der Zuführeinrichtung 11 parallel zu der Spannmittel-Drehachse 6 zwischen dem ersten Spannmittel 4 und dem zweiten Spannmittel 5 geführt und während des Wickelvorganges bewegt. Die Auslenkeinrichtung 100 und die Zuführeinrichtung 11 können verbindungsfrei ausgebildet sein, und lediglich durch eine entsprechende Baueinheit der Wickelmaschine 1 entsprechend nebeneinander geführt werden. Bevorzugt ist jedoch vorgesehen, dass die Auslenkeinreichung 100 mittels einer Befestigungsvorrichtung 39 mit der Zuführeinrichtung 11 verbunden ist. Diese Befestigungsvorrichtung 39 kann als feststehendes Maschinenbauelement ausgebildet sein.

Bei bekannten Musiksaiten auf Streich- und Zupfinstrumenten ändert sich in der Regel der Klang und das Handling bzw. die Spielbarkeit, wenn der Musiker mit dessen Finger von einer sog. tiefen Saitenlage, dies entspricht einem tieferen Ton und folglich einem verhältnismäßig langen schwingenden Abschnitt der Musiksaite 2, auf eine sog. höhere Saitenlage, dies entspricht einem höheren Ton und einem verhältnismäßig kurzen schwingenden Abschnitt der Musiksaite 2, wechselt. Instrumenten der Geigenfamilie weisen stets ein Griffbrett auf, über welchem die Musiksaite verläuft. Der Abstand zwischen dem Griffbrett und der Musiksaite ändert sich über den Verlauf der Musiksaite vom Obersattel und Steg des Instruments. Am Obersattel ist dieser Abstand verhältnismäßig gering. An dem, dem Steg gegenüberliegenden Ende des Griffbrettes ist dieser Abstand deutlich größer, in der Regel zwei bis drei Mal dem Anstand am Obersattel. Diese unterschiedlichen Abstände haben Einfluss auf den Klang und das Handling bzw. die Anregungseigenschaften der Musiksaite 2, und sind eine wesentliche Ursache für die unterschiedlichen Eigenschaften bei unterschiedlichen Grundtönen. Durch die unterschiedlichen Abstände wird die Musiksaite, wenn dieses auf das Griffbrett gedrückt wird, aufgrund der Abstandsänderungen jeweils unterschiedlich gedehnt, je nachdem an welcher Stelle am Griffbrett abgegriffen wird.

Um diesen Effekt zu kompensieren werden einzelne Teile von Streich- und Zupfinstrumenten entsprechend angepasst. Insbesondere wird - bei Instrumenten der Geigenfamilie - oftmals das Griffbrett entlang dessen Längserstreckung unterschiedlich geformt. Dies wird als Hohlschliff des Griffbrettes bezeichnet. Diese Anpassung muss individuell für jedes Instrumente separat von einem Instrumentenbauer vorgenommen werden. Dies ist ein aufwendiger, komplexer und kostenintensiver Vorgang für den Instrumentenbauer.

Es hat sich gezeigt, dass bei unterschiedlichen Abständen der Auslenkeinrichtung 100 zur Spannmittel-Drehachse 6 unterschiedliche Möglichkeiten zur gezielten Beeinflussung der Klang- und Spieleigenschaften der Musiksaite 2 gegeben sind. Es ist daher in Weiterbildung der Verbindung zwischen der Auslenkeinrichtung 100 und der Zuführeinrichtung 11 vorgesehen, dass eine Länge der Befestigungsvorrichtung 39 vorgebbar einstellbar ist. Die Wickelmaschine 1 weist dabei eine verstellbare bzw. einstellbare und vorzugsweise kraftregelbare und/oder wegregelbare Befestigungsvorrichtung 39 auf. Dazu kann die Befestigungsvorrichtung 39 beispielsweise einen ansteuerbaren Aktuator zur Längenänderung aufweisen.

Die Befestigungsvorrichtung 39 ist derart ausgebildet, dass der betreffende Abstand bzw. Normalabstand fortlaufend über die Länge des Saitenkerns 7 vorgebbar eingestellt werden kann. Insbesondere derart, dass dieser Abstand einem vorgebbaren Verlauf folgt.

Dadurch können Musiksaiten 2 hergestellt werden, welche bei unterschiedlichen schwingenden Längen, daher beim Spielen in unterschiedlichen Lagen, einen Klang und/oder eine Spielbarkeit aufweisen, welche sich erheblich von den herkömmlich hergestellten Musiksaiten 2 unterscheidet, da bei der Herstellung in der gegenständlichen Wickelmaschine 1 andere Auslenkungen erreicht werden können, als dies bei der bekannten Herstellung der Fall ist. Damit kann eine Musiksaite 2 hergestellt werden, welche bei bestimmten gegriffenen Längen bzw. Lagen jeweils vorgebbare Klangeigenschaften und/oder bestimmte Spielbarkeiten aufweist.

Dadurch können Musiksaiten 2 geschaffen werden, welche auch auf einem Instrument mit einem simplen Griffbrett, daher einem Griffbrett ohne Hohlschliff, gut spielbar sind. Dadurch kann der Klang einfacherer und günstigerer Instrumente positiv beeinflusst werden. Dadurch kann auf die kostenintensiven Arbeiten eines Instrumentenbauers verzichtet werden.

Dadurch können die Kontaktkräfte zwischen den benachbarten Windungen über die Länge der Musiksaite 2 sehr genau eingestellt und vor allem vorgebbar verändert werden. Dies hat unmittelbaren Einfluss auf die Biegesteifigkeit der schwingenden Länge der Musiksaite 2. Durch die Einstellung der Kontaktkräfte kann die Biegesteifigkeit an die schwingenden Saitenlänge angepasst werden, also über die Länge der Musiksaite 2 geändert.

Die Befestigungsvorrichtung 39 weist dabei einen entsprechenden Aktuator auf. Der Aktuator ist insbesondere eine elektrisch und/oder pneumatisch betriebene mechanische Stelleinheit. Die elektrisch betriebene Stelleinheit ist insbesondere mit einem sog. Servo aus dem Bereich des Modellfluges vergleichbar. Eine bevorzugte pneumatisch betriebene Stelleinheit ist etwa ein Pneumatik-Führungszylinder, eine pneumatische Kolbenzylinder und/oder ein servopneumatischer Positioniersysteme.

Dadurch kann der Abstand der Auslenkeinrichtung 100 zur Spannmitteldrehachse 6 eingestellt und vorgebbar verändert werden.

Gemäß einer bevorzugten Ausbildung eines Aktuators umfasst dieser sowohl eine pneumatische Stelleinheit als auch eine elektrische Stelleinheit, wobei die elektrische Stelleinheit auf der pneumatischen Stelleinheit angeordnet ist. Dadurch kann mit der pneumatischen Stelleinheit eine Grobeinstellung vorgenommen werden, bei welcher die Auslenkeinrichtung 100 in einen vorgebbaren Bereich um einen Zielpunkt verschoben wird. Nachfolgend erfolgt mit der elektrischen Stelleinheit eine sog. Feinjustage. Die Auslenkeinrichtung 100 wird dabei sehr genau an die angestrebte Position gebracht.

Bei einem bevorzugten Verfahren zur Herstellung einer Musiksaite 2 unter Anwendung einer regelbaren Befestigungsvorrichtung 39 ist vorgesehen, dass der jeweilige Normalabstand der Auslenkeinrichtung 100 zur Spannmitteldrehachse 6 kontinuierlich geändert wird.

Bei einem Verfahren zur Herstellung einer Musiksaite 2, ist vorgesehen, dass ein erstes Ende eines Saitenkerns 7 an einem ersten Spannmittel 4 und ein zweites Ende des Saitenkerns 7 an einem zweiten Spannmittel 5 befestigt wird. Die beiden Spannmittel 4, 5 werden während des Wickelvorganges um eine Spannmittel-Drehachse 6 rotiert. Der Saitenkern 7 wird dabei in einem vorgegebenen Abschnitt mittels einer Auslenkeinrichtung 100 vorgegeben, insbesondere aus der Spannmittel-Drehachse 6, ausgelenkt. Die Auslenkeinrichtung 100 wird zusammen mit der Zuführeinrichtung 11 parallel zu der Spannmittel-Drehachse 6 zwischen dem ersten Spannmittel 4 und dem zweiten Spannmittel 5 bewegt.

Während des Wickelvorgang wird mittels der Zuführeinrichtung 11 zumindest das erste Wickelelement 13 in einer ersten Zuführrichtung 15 dem Saitenkern 7 zugeführt. Dabei wird zu jedem Zeitpunkt des Wickelvorgangs eine aktuelle Wickelstelle 17 ausgebildet. Diese aktuelle Wickelstelle 17 ist dabei der Bereich bzw. der Punkt an dem das erste Wickelelement 13 Kontakt mit dem Saitenkern 7 einnimmt und beginnt um diesen gewickelt zu werden.

An der aktuellen Wickelstelle 17 liegt der Saitenkern 7 an der Auslenkeinrichtung 100 an und die Form der Auslenkung des Saitenkerns 7 folgt im Wesentlichen der Form des ersten Kontaktteiles 21 der Auslenkeinrichtung 100.

Die vorstehende angeführten Verfahrensschritte müssen nicht in der vorstehend angegebenen Reihenfolge durchgeführt werden.

Nachfolgend werden Grundsätze für das Verständnis und die Auslegung gegenständlicher Offenbarung angeführt.

Merkmale werden üblicherweise mit einem unbestimmten Artikel "ein, eine, eines, einer" eingeführt. Sofern es sich aus dem Kontext nicht anders ergibt, ist daher "ein, eine, eines, einer" nicht als Zahlwort zu verstehen.

## Patentansprüche

1. Wickelmaschine (1) für eine Musiksaite (2),
umfassend ein erstes drehbares Spannmittel (4) und ein zweites drehbares Spannmittel (5), wobei das erste Spannmittel (4) und das zweite Spannmittel (5) zum Einspannen eines Saitenkerns (7) der Musiksaite (2) und zur Rotation um eine Spannmittel-Drehachse (6) in einer Drehrichtung ausgebildet sind,
umfassend weiters eine Zuführeinrichtung (11) zum Zuführen wenigstens eines ersten Wickelelements (13) in einer ersten Zuführrichtung (15) an den Saitenkern (7) während eines Wickelvorganges,
umfassend weiters eine Auslenkeinrichtung (100) zur vorgebbaren abschnittsweisen Auslenkung des Saitenkerns (7),
wobei die Auslenkeinrichtung (100) zusammen mit der Zuführeinrichtung (11) parallel zu der Spannmittel-Drehachse (6) zwischen dem ersten Spannmittel (4) und dem zweiten Spannmittel (5) bewegbar ist,
wobei die Zuführeinrichtung (11) und die Auslenkeinrichtung (100) derart ausgebildet sind und zusammenwirken, dass zu jedem Zeitpunkt des Wickelvorgangs eine aktuelle Wickelstelle (17) ausgebildet wird, an der das erste Wickelelement (13) beginnt um den Saitenkern (7) gewickelt zu werden,
wobei die Auslenkeinrichtung (100) ein erstes Kontaktteil (21) aufweist,
**dadurch gekennzeichnet,**
**dass** - in der von der ersten Zuführrichtung (15) und der Spannmittel-Drehachse (6) gebildeten ersten Ebene betrachtet - der erste Kontaktteil (21) eine konvexe Form oder eine konkave Form aufweist,
und **dass** ein Längenabschnitt des Saitenkerns (7), in welchem sich - während des Wickelvorganges - die aktuelle Wickelstelle (17) befindet, innerhalb des Kontaktteils (21) der Auslenkeinrichtung (100) anliegt,
und die Form der Auslenkung dieses Längenabschnitts des Saitenkerns (7) - in der ersten Ebene betrachtet - im Wesentlichen der Form des ersten Kontaktteiles (21) entspricht.

2. Wickelmaschine (1) nach Patentanspruch 1, **dadurch gekennzeichnet, dass** der erste Kontaktteil (21) starr befestigt ist.

3. Wickelmaschine (1) nach Patentanspruch 1, **dadurch gekennzeichnet, dass** der ersten Kontaktteil (21) ein drehbar gelagerter Zylinder ist.

4. Wickelmaschine (1) nach einem der Patentansprüche 1 bis 3, **dadurch gekennzeichnet, dass** die Auslenkeinreichung (100) gegenüber der Zuführeinrichtung (11) und der Spannmittel-Drehachse (6) derart angeordnet ist, dass der Saitenkern (7) während des Wickelvorganges durch die erste Zugkraft (14) zu dem ersten Kontaktteil (21) hingezogen wird.

5. Wickelmaschine (1) nach einem der Patentansprüche 1 bis 4, wobei der erste Kontaktteil (21) eine konvexe Form aufweist, **dadurch gekennzeichnet, dass** die Auslenkeinreichung (100) gegenüber der Zuführeinrichtung (11) und der Spannmittel-Drehachse (6) derart angeordnet ist, dass der Saitenkern (7) während des Wickelvorganges durch die erste Zugkraft (14) von dem ersten Kontaktteil (21) weggezogen wird.

6. Wickelmaschine (1) nach einem der Patentansprüche 1 bis 5, **dadurch gekennzeichnet, dass** die Auslenkeinreichung (100) - zum Erreichen einer vorgebbare Kontaktlänge des Saitenkerns (7) an dem ersten Kontaktteil (21) während des Wickelvorganges - einen ersten Gegenhalter (101) und einen zweiten Gegenhalter (102) aufweist, welche beidseitig neben der aktuellen Wickelstelle (17) angeordnet sind.

7. Wickelmaschine (1) nach Patentanspruch 6, **dadurch gekennzeichnet, dass** der erste Gegenhalter (101) und der zweite Gegenhalter (102) zum, insbesondere zweidimensionalen, Einstellen derer Positionen gegenüber der aktuellen Wickelstelle (17) ausgebildet und/oder, vorzugsweise verschiebbar und/oder kippbar, gelagert sind.

8. Wickelmaschine (1) nach einem der Patentansprüche 1 bis 7, **dadurch gekennzeichnet, dass** die Auslenkeinreichung (100) mittels einer Befestigungsvorrichtung (39) mit der Zuführeinrichtung (11) verbunden ist.

9. Wickelmaschine (1) nach Patentanspruch 8, **dadurch gekennzeichnet, dass** eine Länge der Befestigungsvorrichtung (39) verstellbar einstellbar ist.

10. Wickelmaschine (1) nach einem der Patentansprüche 1 bis 9, **dadurch gekennzeichnet, dass** die Auslenkeinreichung (100) zur Lagesicherung des Saitenkerns (7) am ersten Kontaktteil (21) ausgebildet ist.

11. Wickelmaschine (1) nach Patentanspruch 10, **dadurch gekennzeichnet, dass** das erste Kontaktteil (21) eine Führungsnut (103) aufweist.

12. Wickelmaschine (1) nach Patentanspruch 11, **dadurch gekennzeichnet, dass** Auslenkeinreichung (100) wenigstens ein erstes Begrenzungselement (104) aufweist.

13. Verfahren zur Herstellung einer Musiksaite (2), insbesondere in einer Wickelmaschine (1) nach einem der Ansprüche 1 bis 12,
wobei ein erstes Ende eines Saitenkerns (7) an einem ersten Spannmittel (4) befestigt wird, wobei ein zweites Ende des Saitenkerns (7) an einem zweiten Spannmittel (5) befestigt wird, wobei die Spannmittel (4, 5) um eine Spannmittel-Drehachse rotiert werden,
wobei der Saitenkern (7) in einem vorgegebenen Abschnitt mittels einer Auslenkeinrichtung (100), welche ein erstes Kontaktteil (21) aufweist, vorgegeben ausgelenkt wird,
wobei in einem Wickelvorgang mittels einer Zuführeinrichtung (11) wenigstens ein erstes Wickelelement (13) in einer ersten Zuführrichtung (15) dem Saitenkern (7) zugeführt wird,
wobei die Auslenkeinrichtung (100) zusammen mit der Zuführeinrichtung (11) parallel zu der Spannmittel-Drehachse (6) zwischen dem ersten Spannmittel (4) und dem zweiten Spannmittel (5) bewegt wird,
wobei zu jedem Zeitpunkt des Wickelvorgangs eine aktuelle Wickelstelle (17) ausgebildet wird, an welcher das erste Wickelelement (13) beginnt um den Saitenkern (7) gewickelt zu werden,
**dadurch gekennzeichnet,**
**dass** - in der von der ersten Zuführrichtung (15) und der Spannmittel-Drehachse (6) gebildeten ersten Ebene betrachtet - der erste Kontaktteil (21) eine konvexe Form oder eine konkave Form aufweist,
und **dass** ein Längenabschnitt des Saitenkerns (7), in welchem sich - während des Wickelvorganges - die aktuelle Wickelstelle (17) befindet, innerhalb des Kontaktteils (21) der Auslenkeinrichtung (100) anliegt,
und die Form der Auslenkung dieses Längenabschnitts des Saitenkerns (7) - in der ersten Ebene betrachtet - im Wesentlichen in die Form des ersten Kontaktteiles (21) gebracht wird.
